# EUROPÄISCHE PATENTSCHRIFT

(11) **EP 2 697 110 B1**
(45) Veröffentlichungstag und Bekanntmachung des Hinweises auf die Patenterteilung: **18.05.2016**
(21) Anmeldenummer: 12714218.0
(22) Anmeldetag: 21.03.2012
(51) Int. Cl.: H01Q 1/32, H01Q 1/22

(54) **TRANSPORTSYSTEM**
TRANSPORTATION SYSTEM
SYSTÈME DE TRANSPORT

(30) Priorität: 15.04.2011 DE 102011017288
(43) Veröffentlichungstag der Anmeldung: 19.02.2014
(73) Patentinhaber: Sew-Eurodrive GmbH & Co. KG, 76646 Bruchsal (DE)
(72) Erfinder: SCHÄFER, Thomas, 76689 Neuthard (DE); SCHÖPFER, Claus, 69168 Wiesloch (DE); KUHN, Detlef, 76351 Linkenheim-Hochstetten (DE); BERGER, Ralf, 76297 Stutensee (DE)
(86) Internationale Anmeldenummer: PCT/EP2012/001243
(87) Internationale Veröffentlichungsnummer: WO 2012/139702

(56) Entgegenhaltungen:
- DE-A1- 3 723 624
- DE-A1-102005 057 273
- DE-A1-102006 043 481
- US-A- 5 927 657

## Beschreibung

Die Erfindung betrifft ein Transportsystem.

Es ist bei Schienenanlagen bekannt, eine Datenübertragung zwischen einer stationären Einheit und schienengeführten Anlagen über Funkwellen auszuführen. Allerdings tritt bei nahe liegenden Streckenabschnitten ein störendes Übersprechen auf.

Aus der DE 37 23 624 A1 ist eine Einrichtung zur Signalübertragung zwischen einem Magnetbahn-Fahrzeug und streckenfesten Einrichtungen dargestellt.

Aus der DE 10 2006 043 481 A1 ist eine Halterung für eine Einschienenhängebahnanlage bekannt.

Aus der US 5 927 657 A1 ist eine Antennenbefestigungsstruktur für ein Fördersystem bekannt.

Aus der DE 10 2005 057 273 A1 ist ein Kommunikationssystem für ein System mit Fahrzeugen und Streckenzentralen bekannt.

Der Erfindung liegt daher die Aufgabe zugrunde, die Datenübertragung bei einem Transportsystem, umfassend eine Schienenanlage, weiterzubilden.

Erfindungsgemäß wird die Aufgabe bei dem Transportsystem nach den in Anspruch 1 angegebenen Merkmalen gelöst.

Wichtige Merkmale der Erfindung bei dem Transportsystem sind, dass es eine Schienenanlage und ein darauf bewegbar angeordnetes Fahrzeug aufweist, insbesondere schienengeführtes Fahrzeug, wobei die Schienenanlage Profilschienenteile aufweist, welche jeweils einen Schlitzhohlleiter aufweisen,
wobei ein Fahrzeug Antennen aufweist, welche in die Öffnung des Schlitzhohlleiters hineinragen zur Funkübertragung,
wobei die Antennen in einem derartigen Abstand A in Schienenrichtung voneinander beabstandet sind, dass ein unversorgter Funkstreckenbereich der Länge B in Schienenrichtung überbrückbar ist, insbesondere also der Abstand A größer ist als die Länge B.

Von Vorteil ist dabei, dass einerseits Schlitzhohlleiter zur fast geschlossenen Führung der Funkwellen verwendbar sind und somit ein störendes Übersprechen vermeidbar ist und außerdem auch mit Funkwellen unversorgte Bereiche versorgbar sind durch die überbrückende Anordnung der beiden Antennen.

Der Schlitz des Schlitzhohlleiters verläuft dabei in Schienenrichtung.

Erfindungsgemäss umfasst der unversorgte Funkstreckenbereich einen Bereich einer Weiche, insbesondere weist er keinen Schlitzhohlleiter auf und/oder eine Weiche, die ein vom Fahrzeug zu überfahrendes Weichenstück aufweist, welches keinen funkversorgten Schlitzhohlleiter, insbesondere keinen Schlitzhohlleiter, aufweist. Von Vorteil ist dabei, dass die Weichenstücke nicht mit Schlitzhohlleiter ausgeführt sein müssen und/oder auch nicht funkwellenversorgt sein müssen.

Bei einer vorteilhaften Ausgestaltung ist die Öffnung, insbesondere der Schlitz, des Schlitzhohlleiters und/oder der Schlitzhohlleiter spursymmetrisch angeordnet, insbesondere wobei die Antennen jeweils mittig zur Öffnung, insbesondere Schlitz, des Schlitzhohlleiters und/oder zum Schlitzhohlleiter angeordnet ist. Von Vorteil ist dabei, dass die Antenne während der Bewegung in der Mitte des Schlitzes geführt bleibt. Somit ist auch bei Kurvenfahrt eine ununterbrochene Datenübertragung ermöglicht.

Erfindungsgemäss weist das Fahrzeug ein vorderes und ein hinteres Modul auf, welches jeweils ein Rad des Fahrzeugs, insbesondere Antriebsrad oder Tragrad des Fahrzeugs, aufweist,
wobei ein Verbindungsmittel über ein Drehlager mit dem vorderen und/oder über ein Drehlager mit dem hinteren Modul verbunden ist. Von Vorteil ist dabei, dass die Antenne bei Kurvenfahrt exakt beziehungsweise bei geringfügigen Abweichungen von der Drehachsenposition geringfügig von der Mitte ausgelenkt wird. Somit ist eine ununterbrochene Datenübertragung ermöglicht - auch bei Kurvenfahrt. Außerdem ist auch eine im Schlitzhohlleiter stationär angeordnete Antennenvorrichtung, die hochfrequente elektromagnetische Signale, also Funkwellen, in Schienenrichtung und entgegen der Schienenrichtung einkoppelt, überbrückbar, wodurch auch bei Überfahren dieser Stelle eine ungestörte Datenübertragung ermöglicht ist.

Erfindungsgemäss ist eine Antenne im Bereich einer Drehachse eines Drehlagers des Fahrzeugs, angeordnet, insbesondere wobei die Drehachse senkrecht zur Schienenrichtung und senkrecht zu den Wellenachsen seitlicher Führungsräder des Fahrzeugs ausgerichtet ist. Von Vorteil ist dabei, dass die Antenne bei Positionierung in der Drehachse mittig zur Öffnung im Schlitzhohlleiter verbleibt.

Bei einer vorteilhaften Ausgestaltung ist am jeweiligen Modul eine jeweilige Antenne fest verbunden. Von Vorteil ist dabei, dass die Antenne "hart" in der Mitte des Schlitzes des Schlitzhohlleiters geführt ist. Eine aufwendige bewegliche mechanische Führung der Antennen kann somit entfallen.

Bei einer vorteilhaften Ausgestaltung weist das Profilschienenteil eine obere und eine untere Wange verbindenden Wandträgerbereich auf, an welchem ein Halteteil einklipsbar ist, in welchen ein Primärleiter oder ein Schleifleiter einklipsbar ist zur Energieversorgung des Fahrzeugs, insbesondere wobei das Fahrzeug eine Sekundärwicklung aufweist, welche induktiv an den stationär verlegten Primärleiter koppelbar ist und der elektrisch eine Kapazität parallel oder in Reihe derart zugeschaltet ist, dass die zugehörige Resonanzfrequenz im Wesentlichen der Frequenz des in den Primärleiter eingespeisten Wechselstroms entspricht. Von Vorteil ist dabei, dass auch bei Abweichungen von der Position stärkster induktiver Kopplung nur eine geringfügige Verschlechterung des Wirkungsgrades auftritt.

Bei einer vorteilhaften Ausgestaltung ist im Schlitzhohlleiter eines Profilschienenteils eine Antenne angeordnet, welche mit dem Profilschienenteil verbunden ist und hochfrequente Signale in Schienenrichtung sowie entgegen der Schienenrichtung in den Schlitzhohlleiter einkoppelbar macht, insbesondere einkoppelt. Von Vorteil ist dabei, dass die versorgte Schienenstrecke vergrößert ist, insbesondere im Vergleich zu einer einseitigen Einkopplung der Funkwellen.

Bei einer vorteilhaften Ausgestaltung werden von einem Access Point erzeugte Signale Splittern zugeführt, so dass mehrere Schienenabschnitte, insbesondere Schlitzhohlleiter der Profilschienenteile, aus dem Access Point versorgbar sind,

insbesondere wobei jeweils ein aufgesplitteter Signalanteil von einer im Schlitzhohlleiter des Profilschienenteils angeordneten Antenne in Schienenrichtung und entgegen der Schienenrichtung eingekoppelt wird in den Schlitzhohlleiter. Von Vorteil ist dabei, dass große Streckenabschnitte mit einer geringen Anzahl von Access Points versorgbar sind.

Bei einer vorteilhaften Ausgestaltung ist die Weiche passiv ausgeführt, insbesondere also ist durch Verschieben eines Halteteils ein abhängig von der Verschiebeposition jeweiliges Weichenstück aktivierbar, insbesondere wobei die aktivierbaren Weichenstücke am Halteteil festgelegt sind. Von Vorteil ist dabei, dass eine einfache Weiche verwendbar ist und keine Funkwellenversorgung notwendig ist im Bereich der Weiche.

Bei einer vorteilhaften Ausgestaltung ist am Profilschienenteil, insbesondere am oberen und unteren Wangenbereich jeweils, ein Abrollbereich für seitliche Führungsräder angeordnet, und/oder dass ein Abrollbereich für ein Rad, insbesondere Tragrad und/oder Antriebsrad, des Fahrzeugs, an einem Wangenbereich des Profilschienenteils angeordnet ist. Von Vorteil ist dabei, dass eine Spurführung am Schienenteil ausführbar ist. An der Schienenoberfläche ist ein Abrollbereich für Räder vorgesehen, welche die Gewichtskraft des Fahrzeugs in das Schienenteil einleiten.

Bei einer vorteilhaften Ausgestaltung ist am Profilschienenteil ein Streckengeber, insbesondere Barcode, angeordnet, der von einem am Fahrzeug angebrachten Lesegerät, insbesondere Sensor, detektierbar ist, insbesondere wobei der Streckengeber auf einem Wandteil des Profilschienenteils angeordnet ist, insbesondere aufgeklebt ist. Von Vorteil ist dabei, dass am Fahrzeug eine Positionsbestimmung in einfacher Weise vorsehbar ist.

Bei einer vorteilhaften Ausgestaltung ist an einem Modul, insbesondere am vorderen Modul, ein Elektromotor zum Antreiben eines Rades des Fahrzeugs angeordnet. Von Vorteil ist dabei, dass das Modul den Motor trägt und eine Lagerung für das vom Motor angetriebene Rad aufweist, das als Antriebsrad fungiert. Außerdem sind an dem Modul seitliche Führungsräder gelagert, so dass das Fahrzeug infolge der seitlichen Führung in der Fahrspur verbleibt.

Bei einer vorteilhaften Ausgestaltung ist das Profilschienenteil ein Stranggussteil, insbesondere ein Aluminium-Stranggussteil. Von Vorteil ist dabei, dass eine einfache und kostengünstige Herstellung des Schienenteils mittels Stranggießen ermöglicht ist.

Weitere Vorteile ergeben sich aus den Unteransprüchen. Die Erfindung ist nicht auf die Merkmalskombination der Ansprüche beschränkt. Für den Fachmann ergeben sich weitere sinnvolle Kombinationsmöglichkeiten von Ansprüchen und/oder einzelnen Anspruchsmerkmalen und/oder Merkmalen der Beschreibung und/oder der Figuren, insbesondere aus der Aufgabenstellung und/oder der sich durch Vergleich mit dem Stand der Technik stellenden Aufgabe.

Die Erfindung wird nun anhand von schematischen Abbildungen näher erläutert:
In der Figur 1 ist ein Ausschnitt einer Schienenanlage gezeigt, welcher eine Weiche 3 aufweist.
In der Figur 2 ist ein Querschnitt durch das Schienenprofil im Bereich eines auf der Schiene verfahrenden Fahrzeugs gezeigt.
In der Figur 3 ist eine zugehörige Seitenansicht gezeigt.
In der Figur 4 ist eine schematische Darstellung der Einkopplung von Hochfrequenz in Schienenabschnitte der Schienenanlage gezeigt.

Wie in Figur 1 gezeigt, weist die Anlage Schienenteile auf, auf denen ein Fahrzeug 2 verfahrbar ist. Dabei ist auch zumindest eine passive Weiche 3 vorgesehen, die das Fahrzeug 2 durchqueren muss. Die Weiche 3 wird von einem Stellantrieb wahlweise in eine erste oder zweite Weichenposition verfahren. Mittels dieses Verfahrens wird das zu aktivierende, entsprechende Weichenstück in Position gebracht.

Die Profilschiene 4 weist auch ein Schlitzhohlleiterprofil 24 auf, wie auch in Figur 2 näher dargestellt ist. In den nach außen geöffneten Schlitz des Schlitzhohlleiterprofils 24 ragt eine Antenne 1 hinein, so dass elektromagnetische Wellen einkoppelbar und auskoppelbar sind. An einigen Stellen der Schienenanlage sind stationär angeordnete Mittel zum Einkoppeln und/oder Auskoppeln der Wellen angeordnet.

Da in Schienenrichtung im Bereich B der Weiche der Schlitzhohlleiter keine stationär angeordnete Mittel zum Einkoppeln und/oder Auskoppeln aufweist, ist auch kein Datenaustausch mit dem Fahrzeug ausführbar.

Daher weist das Fahrzeug 2 in Schienenrichtung im Abstand A Antennen 1 auf, wobei der Abstand A länger als der Bereich B ist. Somit ist auch im Weichenbereich ein Datenaustausch ermöglicht, obwohl die Weichenstücke keinen Schlitzhohlleiter aufweisen und nur die außerhalb des Weichenbereichs sich befindenden Schienenprofilteile Schlitzhohlleiterbereiche aufweisen.

Wie in Figur 2 deutlich erkennbar, ist der Schlitzhohlleiterbereich 24 einstückig am Profilschienenteil 23 ausgeformt. Somit ist er ohne zusätzlichen Aufwand zusammen mit dem Profilschienenteil 23 als Stranggussteil herstellbar.

Dabei weist das Profilschienenteil 23 eine zentrale Wand auf, welche an ihrer Oberseite und Unterseite Abrollbereiche für Räder des Fahrzeugs 20 aufweist.

Dabei ist einerseits an der Oberseite ein Abrollbereich für ein Tragrad 22 angeordnet, das zumindest teilweise die Gewichtskraft des Fahrzeugs 20 an das Profilschienenteil 23 ableitet.

Seitlich sind Abrollbereiche für die seitlichen Führungsräder 21 des Fahrzeugs 20 angeordnet. Auch an der Unterseite sind solche seitlichen Führungsräder auf Abrollbereichen abrollbar, wobei diese Abrollbereiche zumindest teilweise die äußere Oberfläche des Schlitzhohlleiters 24 darstellen.

Der Schlitzhohlleiter 23 ist spursymmetrisch angeordnet, weist also eine Symmetrieebene auf, welche mittig zu den in Schienenrichtung gesehen linken und rechten Abrollbereichen für die seitlichen Führungsräder 21 angeordnet ist. Wird also ein Abrollbereich, beispielsweise der linke Abrollbereich, für seitliche Führung gespiegelt an einer Symmetrieebene geht dieser in einen anderen Abrollbereich über, insbesondere den rechten Abrollbereich.

Diese mittige Anordnung des Schlitzhohlleiterbereichs 24 zur Schienenspur ermöglicht, dass am Fahrzeug eine Antenne 25 angeordnet ist, die ebenfalls mittig zum Schlitzhohlleiterberiech 24, insbesondere mittig zu dessen nach unten gerichteter Öffnung, also Schlitz, angeordnet ist.

An der zentralen Wand des Profilschienenteils 23 sind auch Hinterschnitte ausgebildet, so dass ein Halteteil 27 einklipsbar ist, welches vorzugsweise aus Kunststoff gefertigt ist und in welches Primärleiter-Leitungen einklipsbar sind. Dabei ist der Primärleiter als elektrische Schliefe verlegt, in welche ein mittelfrequenter Wechselstrom eingeprägt wird. Dabei ist eine Frequenz zwischen 10 kHz und 1000 kHz vorteilhaft. Zum Fahrzeug hin hervorragend ist der hinleitende Teil der Schleife und näher zur Wand hin ist der rückleitende Teil der Schleife einklipsbar in das Halteteil 27. Der hinleitende Teil, also Hinleiter, wird in den Einklipsbereich 28 für Primärleiter, insbesondere Linienleiter, eingeklipst und der rückleitende Teil, also Rückleiter, in den Einklipsbereich 29 für Primärleiter, insbesondere Linienleiter.

Am Fahrzeug ist eine Sekundärwicklung vorgesehen, die induktiv gekoppelt ist an den Primärleiter, wobei der Sekundärwicklung eine derartige Kapazität parallel und/oder in Reihe zugeschaltet ist, dass die zugehörige Resonanzfrequenz im Wesentlichen der Frequenz des in den Primärleiter eingeprägten Wechselstromes entspricht. Somit ist Energie übertragbar mit einem hohen Wirkungsgrad, insbesondere auch bei Abweichungen von der Position der maximalen induktiven Kopplung.

Außerdem ist am Halteteil 27 oder alternativ am Profilschienenteil 23 ein Streckengeber angeordnet, wie beispielsweise Barcode, so dass mittels eines entsprechenden Lesegeräts oder Sensors eine Bestimmung der Position des Fahrzeugs in der Schienenanlage ausführbar ist. Eine bevorzugte Stelle zum Anbringen des Streckengebers bei der alternativen Ausführung stellen die Wangen des Profilschienenteils 23 dar, wobei die Wangen die Abrollbereiche für die seitlichen Führungsräder aufweisen. Dabei sind die Wangen senkrecht zur Schienenrichtung und senkrecht zur Achse der seitlichen Führungsräder verlängert ausgeführt, so dass genügend Oberfläche zur Verfügung steht, wo dann der Streckengeber aufbringbar ist, beispielsweise aufgeklebt wird.

Wie in Figur 3 gezeigt weist das Fahrzeug ein Vorderrad, also das Antriebsrad 31 auf, welches von einem Elektromotor 30 angetrieben wird, und ein Hinterrad, das als bloßes Tragrad 32 fungiert. Um ein Durchfahren von Kurven zu ermöglichen, weist das Fahrzeug ein erstes starres Modul auf, welches den Elektromotor 30 aufweist und an welchem das Antriebsrad 31 gelagert ist. Ein weiteres Modul umfasst die Lagerung für das bloße Tragrad 32. Die beiden Module sind über ein Verbindungsteil 33 verbunden, wobei im Verbindungsbereich ein Drehlager angeordnet ist, dessen Drehachse senkrecht zur Schienenrichtung und senkrecht zur Achse der seitlichen Führungsräder 21 ausgerichtet ist. An den beiden Modulen ist die jeweilige Antenne 25 befestigt mittels eines Halteteils 34. Dabei ragt die Antenne 25 in die Öffnung des Schlitzhohlleiters im Bereich X hinein. Vorzugsweise wird die Position des Hineinragens mittig zum Tragrad beziehungsweise Antriebsrad 31 gewählt, wodurch die Antenne 25 im Beriech der Drehachse zwischen Modul und Verbindungsteil 33 angeordnet ist. Somit ist beim Durchfahren von Kurven die Antenne 25 stets mittig zur Öffnung ausgerichtet und angeordnet. Je weiter die Antenne 25 von der Drehachse entfernt angeordnet ist, desto weiter weicht sie bei Kurvenfahrt von der zur Öffnung des Schlitzhohlleiters 24 mittigen Position ab.

Wie in Figur 4 gezeigt, weist die Schienenanlage einen Access Point 47 auf, mit dem ein hochfrequentes Signal zur Datenübertragung an Splitter übertragbar ist. Dabei wird das vom Access Point 47 ausgehende Signal mehrfach aufgesplittet über die in Figur 4 gezeigten Splitter 46, so dass das Signal den verschiedenen Schienenabschnitten (40, 41, 42, 43, 44, 45) zuleitbar ist. In Figur 4 ist eine sechsfache Aufsplittung gezeigt. Vorzugsweise wird das von einem Splitter 46 aufgesplittete Signal in einer Schiene von einem stationär angeordneten, mittig im Schlitzhohlleiterbereich angeordneten Antennenvorrichtung in zwei entgegengesetzte Richtungen eingestrahlt. Somit sind viele Schienenabschnitte von nur einem einzigen Access Point 47, also auch von nur einem einzigen zugehörigen Funkmodem, mit dem hochfrequenten Signal zur Datenübertragung versorgbar.

Auf diese Weise ist also von einem Access Point 47 ein großer Bereich, also Funkzelle versorgbar, wodurch häufige Funkzellenwechsel beim Bewegen der Fahrzeuge in der Schienenanlage vermeidbar sind. Durch die Vermeidung der störanfälligen Funkzellenwechsel ist die Fehlerrate bei der Datenübertragung verringerbar.

Durch die Integration des Schlitzhohlleiters 24 in den unteren Wangenbereich des Schienenprofilteils 23 ist ein Nachrüsten von alten Anlagen ohne Schlitzhohlleiter in einfacher Weise ausführbar, ohne dass die Fahrzeuge verändert werden müssen - mit Ausnahme der einzubauenden Antennen und Datenübertragungsmittel.

### Bezugszeichenliste

- 1: Antenne
- 2: Fahrzeug
- 3: Weiche
- 4: Profilschiene
- 20: Fahrzeug
- 21: seitliche Führungsräder
- 22: Tragrad
- 23: Profilschienenteil
- 24: Schlitzhohlleiter
- 25: Antenne
- 26: seitliche Führungsräder
- 27: Halteteil
- 28: Einklipsbereich für Primärleiter, insbesondere Linienleiter
- 29: Einklipsbereich für Primärleiter, insbesondere Linienleiter
- 30: Elektromotor
- 31: Antriebsrad
- 32: Tragrad
- 33: Verbindungsteil
- 34: Halteteil für Antenne
- 40: Schienenabschnitt
- 41: Schienenabschnitt
- 42: Schienenabschnitt
- 43: Schienenabschnitt
- 44: Schienenabschnitt
- 45: Schienenabschnitt
- 46: Splitter
- 47: Access Point
- A: Abstand der Antennen am Fahrzeug
- B: Weichenbereich, also Abstand ohne Kommunikation

## Patentansprüche

1. Transportsystem, aufweisend eine Schienenanlage und ein darauf bewegbar angeordnetes Fahrzeug (2, 20), also schienengeführtes Fahrzeug (2, 20), wobei die Schienenanlage Profilschienenteile (23) aufweist, welche jeweils einen Schlitzhohlleiter (24) aufweisen,
wobei ein Fahrzeug (2, 20) Antennen (1, 25) aufweist, welche jeweils in die Öffnung des Schlitzhohlleiters (24) hineinragen zur Funkübertragung, **wobei die Antennen (1, 25) elektromagnetische Wellen in den Schlitzhohlleiter (24) einkoppeln und/oder auskoppeln, wobei diese Funkwellen im Schlitzhohlleiter (24) geführt sind,** wobei
die Antennen (1, 25) in einem derartigen Abstand A in Schienenrichtung voneinander beabstandet sind, dass ein unversorgter Funkstreckenbereich der Länge B in Schienenrichtung überbrückbar ist, wobei also der Abstand A größer ist als die Länge B,
**der unversorgte Funkstreckenbereich einen Bereich einer Weiche (3) umfasst, der keinen Schlitzhohlleiter (24) aufweist, und/oder der unversorgte Funkstreckenbereich eine Weiche (3) aufweist, die ein vom Fahrzeug (2, 20) zu überfahrendes Weichenstück aufweist, welches keinen funkversorgten Schlitzhohlleiter (24), also keinen Schlitzhohlleiter (24), aufweist, dadurch gekennzeichnet, dass** **das Fahrzeug (2, 20) ein vorderes und ein hinteres Modul aufweist, welches jeweils ein Rad des Fahrzeugs (2, 20), insbesondere Antriebsrad (31) oder Tragrad (32) des Fahrzeugs (2, 20), aufweist,**
**wobei ein Verbindungsmittel über ein Drehlager mit dem vorderen und/oder über ein Drehlager mit dem hinteren Modul verbunden ist,**
**wobei eine Antenne (1, 25) im Bereich einer Drehachse des Drehlagers des Fahrzeugs (2, 20) angeordnet ist.**

2. Transportsystem nach Anspruch 1 **dadurch gekennzeichnet, dass**
die Öffnung, insbesondere der Schlitz, des Schlitzhohlleiters (24) und/oder der Schlitzhohlleiter (24) spursymmetrisch angeordnet sind,
insbesondere wobei die Antennen (1, 25) jeweils mittig zur Öffnung, insbesondere Schlitz, des Schlitzhohlleiters (24) und/oder zum Schlitzhohlleiter (24) angeordnet ist.

3. Transportsystem nach mindestens einem der vorangegangenen Ansprüche, **dadurch gekennzeichnet, dass**
**die Drehachse senkrecht zur Schienenrichtung und senkrecht zu den Wellenachsen seitlicher Führungsräder (21, 26) des Fahrzeugs (2, 20) ausgerichtet sind.**

4. Transportsystem nach mindestens einem der vorangegangenen Ansprüche, **dadurch gekennzeichnet, dass**
am jeweiligen Modul eine jeweilige Antenne (1, 25) ohne eine zusätzliche bewegliche Führungskonstruktion fest verbunden ist.

5. Transportsystem nach mindestens einem der vorangegangenen Ansprüche, **dadurch gekennzeichnet, dass** das Profilschienenteil (23) eine obere und eine untere Wange verbindenden Wandträgerbereich aufweist, an welchem ein Halteteil (27, 34) einklipsbar ist, in welchen ein Primärleiter oder ein Schleifleiter einklipsbar ist zur Energieversorgung des Fahrzeugs (2, 20),
insbesondere wobei das Fahrzeug (2, 20) eine Sekundärwicklung aufweist, welche induktiv an den stationär verlegten Primärleiter koppelbar ist und der elektrisch eine Kapazität parallel oder in Reihe derart zugeschaltet ist, dass die zugehörige Resonanzfrequenz im Wesentlichen der Frequenz des in den Primärleiter eingespeisten Wechselstroms entspricht.

6. Transportsystem nach mindestens einem der vorangegangenen Ansprüche, **dadurch gekennzeichnet, dass**
im Schlitzhohlleiter (24) eines Profilschienenteils (23) eine Antenne (1, 25) angeordnet ist, welche mit dem Profilschienenteil (23) verbunden ist und hochfrequente Signale in Schienenrichtung sowie entgegen der Schienenrichtung in den Schlitzhohlleiter (24) einkoppelbar macht, insbesondere einkoppelt.

7. Transportsystem nach mindestens einem der vorangegangenen Ansprüche, **dadurch gekennzeichnet, dass**
von einem Access Point (47) erzeugte Signale Splittern (46) zugeführt werden, so dass mehrere Schienenabschnitte (40, 41, 42, 43, 44, 45), insbesondere Schlitzhohlleiter (24) der Profilschienenteile (23), aus dem Access Point (47) versorgbar sind,
insbesondere wobei jeweils ein aufgesplitteter Signalanteil von einer im Schlitzhohlleiter (24) des Profilschienenteils (23) angeordneten Antenne (1, 25) in Schienenrichtung und entgegen der Schienenrichtung eingekoppelt wird in den Schlitzhohlleiter (24).

8. Transportsystem nach mindestens einem der vorangegangenen Ansprüche, **dadurch gekennzeichnet, dass**
die Weiche (3) passiv ausgeführt ist, insbesondere also durch Verschieben eines Halteteils (27, 34) ein abhängig von der Verschiebeposition jeweiliges Weichenstück aktivierbar ist, insbesondere wobei die aktivierbaren Weichenstücke am Halteteil (27, 34) festgelegt sind.

9. Transportsystem nach mindestens einem der vorangegangenen Ansprüche, **dadurch gekennzeichnet, dass** am Profilschienenteil (23), insbesondere am oberen und unteren Wangenbereich jeweils, ein Abrollbereich für seitliche Führungsräder (21, 26) angeordnet ist, und/oder dass ein Abrollbereich für ein Rad, insbesondere Tragrad (32) und/oder Antriebsrad (31), des Fahrzeugs (2, 20), an einem Wangenbereich des Profilschienenteils (23) angeordnet ist.

10. Transportsystem nach mindestens einem der vorangegangenen Ansprüche, **dadurch gekennzeichnet, dass** am Profilschienenteil (23) ein Streckengeber, insbesondere Barcode, angeordnet ist, der von einem am Fahrzeug (2, 20) angeordneten Lesegerät, insbesondere Sensor, detektierbar ist, insbesondere wobei der Streckengeber auf einem Wandteil des Profilschienenteils (23) angeordnet ist, insbesondere aufgeklebt ist.

11. Transportsystem nach mindestens einem der vorangegangenen Ansprüche, **dadurch gekennzeichnet, dass** an einem Modul, insbesondere am vorderen Modul, ein Elektromotor (30) zum Antreiben eines Rades des Fahrzeugs (2, 20) angeordnet ist.

12. Transportsystem nach mindestens einem der vorangegangenen Ansprüche, **dadurch gekennzeichnet, dass** das Profilschienenteil (23) ein Stranggussteil, insbesondere ein Aluminium-Stranggussteil, ist.

## Claims

1. Transportation system, having a rail system and a vehicle (2, 20) movably arranged thereon, thus a rail-guided vehicle (2, 20),
wherein the rail system has profiled rail parts (23) which each have a slotted waveguide (24),
wherein a vehicle (2, 20) has antennas (1, 25) which each project into the opening of the slotted waveguide (24) for the purpose of radio transmission, wherein the antennas (1, 25) couple electromagnetic waves into and/or out of the slotted waveguide (24), wherein these radio waves are guided in the slotted waveguide (24),
wherein the antennas (1, 25) are spaced apart from one another at a distance A in the rail direction such that an unsupplied radio link region of length B can be bridged in the rail direction, wherein the distance A is thus greater than the length B,
the unsupplied radio link region comprises a region of points (3) which has no slotted waveguide (24), and/or the unsupplied radio link region has points (3) which have a points piece, over which the vehicle (2, 20) is to travel, which has no radio-supplied slotted waveguide (24), thus no slotted waveguide (24),
**characterised in that**
the vehicle (2, 20) has a front and a rear module, each of which has a wheel of the vehicle (2, 20), in particular drive wheel (31) or carrying wheel (32) of the vehicle (2, 20), wherein a connection means is connected via a rotary bearing to the front module and/or via a rotary bearing to the rear module,
wherein an antenna (1, 25) is arranged in the region of a rotation axis of the rotary bearing of the vehicle (2, 20).

2. Transportation system according to claim 1,
**characterised in that**
the opening, in particular the slot, of the slotted waveguide (24) and/or of the slotted waveguides (24) are arranged track-symmetrically,
in particular wherein the antennas (1, 25) are each arranged centrally relative to the opening, in particular slot, of the slotted waveguide (24) and/or to the slotted waveguide (24).

3. Transportation system according to at least one of the preceding claims,
**characterised in that**
the rotation axis is oriented perpendicularly to the rail direction and perpendicularly to the shaft axes of lateral guide wheels (21, 26) of the vehicle (2, 20).

4. Transportation system according to at least one of the preceding claims,
**characterised in that**
a respective antenna (1, 25) is firmly connected to the respective module, without an additional movable guide structure.

5. Transportation system according to at least one of the preceding claims,
**characterised in that**
the profiled rail part (23) has a wall support region connecting an upper and a lower cheek, into which region a holding part (27, 34) can be clipped, into which a primary conductor or a contact conductor can be clipped for energy supply of the vehicle (2, 20),
in particular wherein the vehicle (2, 20) has a secondary winding which is inductively couplable to the stationarily laid primary conductor and to which a capacitance is electrically connected in parallel or in series such that the associated resonant frequency corresponds substantially to the frequency of the alternating current fed into the primary conductor.

6. Transportation system according to at least one of the preceding claims,
**characterised in that**
an antenna (1, 25) is arranged in the slotted waveguide (24) of a profiled rail part (23), which antenna is connected to the profiled rail part (23) and makes couplable, in particular couples, high-frequency signals into the slotted waveguide (24) in the rail direction and opposite to the rail direction.

7. Transportation system according to at least one of the preceding claims,
**characterised in that**
signals generated by an access point (47) are supplied to splitters (46), so that a plurality of rail sections (40, 41, 42, 43, 44, 45), in particular slotted waveguides (24) of the profiled rail parts (23), can be supplied from the access point (47),
in particular wherein in each case a split signal portion is coupled by an antenna (1, 25), arranged in the slotted waveguide (24) of the profiled rail part (23), into the slotted waveguide (24) in the rail direction and opposite to the rail direction.

8. Transportation system according to at least one of the preceding claims,
**characterised in that**
the points (3) are passively designed, in particular therefore by displacing a holding part (27, 34) a respective points piece dependent on the displacement position is activatable, in particular wherein the activatable points pieces are fixed to the holding part (27, 34).

9. Transportation system according to at least one of the preceding claims,
**characterised in that**
a rolling region for lateral guide wheels (21, 26) is arranged in each case on the profiled rail part (23), in particular on the upper and lower cheek region,
and/or **in that** a rolling region for a wheel, in particular carrying wheel (32) and/or drive wheel (31), of the vehicle (2, 20), is arranged on a cheek region of the profiled rail part (23).

10. Transportation system according to at least one of the preceding claims,
**characterised in that**
a distance encoder, in particular bar code, is arranged on the profiled rail part (23), which distance encoder is detectable by a reading device, in particular sensor, arranged on the vehicle (2, 20), in particular wherein the distance encoder is arranged, in particular adhesively bonded, on a wall part of the profiled rail part (23).

11. Transportation system according to at least one of the preceding claims,
**characterised in that**
an electric motor (30) for driving a wheel of the vehicle (2, 20) is arranged on a module, in particular on the front module.

12. Transportation system according to at least one of the preceding claims,
**characterised in that**
the profiled rail part (23) is a continuously cast part, in particular an aluminium continuously cast part.

## Revendications

1. Système de transport comprenant un agencement de rails et un véhicule (2, 20) implanté sur ce dernier avec faculté de mouvement, c'est-à-dire un véhicule (2, 20) à guidage par rails,
ledit agencement de rails comportant des parties de rails profilées (23), respectivement munies d'un guide d'ondes (24) à fente,
un véhicule (2, 20) présentant des antennes (1, 25) qui pénètrent respectivement dans l'ouverture dudit guide d'ondes (24) à fente, en vue de la radiotransmission, lesdites antennes (1, 25) introduisant des ondes électromagnétiques dans ledit guide d'ondes (24) à fente, et/ou les en extrayant, ces ondes radio étant guidées dans ledit guide d'ondes (24) à fente,
sachant que
lesdites antennes (1, 25) sont mutuellement espacées, dans la direction des rails, d'une distance A telle qu'une zone non alimentée de longueur B, formant trajet de liaison radio, puisse être franchie dans ladite direction des rails, c'est-à-dire que ladite distance A est supérieure à ladite longueur B,
que la zone non alimentée, formant trajet de liaison radio, inclut une zone d'un aiguillage (3) qui est dépourvue de guide d'ondes (24) à fente, ou bien que ladite zone non alimentée, formant trajet de liaison radio, présente un aiguillage (3) doté d'un segment d'aiguillage destiné à être emprunté par le véhicule (2, 20) et ne comportant aucun guide d'ondes (24) à fente alimenté par radio, c'est-à-dire aucun guide d'ondes (24) à fente,
**caractérisé par le fait que**
le véhicule (2, 20) comprend des modules antérieur et postérieur qui sont respectivement munis d'une roue dudit véhicule (2, 20), en particulier d'une roue d'entraînement (31) ou d'une roue de support (32) dudit véhicule (2, 20),
un moyen de liaison étant relié audit module antérieur par l'intermédiaire d'un palier rotatif, et/ou audit module postérieur par l'intermédiaire d'un palier rotatif,
une antenne (1, 25) étant disposée dans la région d'un axe de rotation du palier rotatif dudit véhicule (2, 20).

2. Système de transport selon la revendication 1,
**caractérisé par le fait que**
l'ouverture, en particulier la fente du guide d'ondes (24) à fente, et/ou ledit guide d'ondes (24) à fente, est (sont) disposé(e)(s) avec symétrie par rapport à la voie,
sachant notamment que les antennes (1, 25) occupent, à chaque fois, une position centrale vis-à-vis de ladite ouverture et notamment de ladite fente du guide d'ondes (24) à fente, et/ou vis-à-vis dudit guide d'ondes (24) à fente.

3. Système de transport selon au moins l'une des revendications précédentes, **caractérisé par le fait que**
l'axe de rotation est orienté perpendiculairement à la direction des rails, et perpendiculairement aux axes des arbres de roues latérales (21, 26) de guidage du véhicule (2, 20).

4. Système de transport selon au moins l'une des revendications précédentes, **caractérisé par le fait**
**qu'**une antenne (1, 25) respective est reliée rigidement au module considéré, sans aucune structure mobile de guidage additionnelle.

5. Système de transport selon au moins l'une des revendications précédentes, **caractérisé par le fait que**
la partie de rail profilée (23) présente une zone de support de paroi qui relie des joues supérieure et inférieure, et dans laquelle peut être clipsée une partie de retenue (27, 34) dans laquelle un conducteur primaire, ou un conducteur en boucle, peut être cranté en vue de l'alimentation du véhicule (2, 20) en énergie,
sachant notamment que ledit véhicule (2, 20) comporte un enroulement secondaire qui peut être couplé par induction audit conducteur primaire posé de manière fixe, et avec lequel un condensateur est mis électriquement en circuit, en parallèle ou en série, de façon telle que la fréquence de résonance associée corresponde, pour l'essentiel, à la fréquence du courant alternatif injecté dans ledit conducteur primaire.

6. Système de transport selon au moins fune des revendications précédentes, **caractérisé par le fait**
**qu'**une antenne (1, 25), logée dans le guide d'ondes (24) à fente d'une partie de rail profilée (23), est raccordée à ladite partie de rail profilée (23) et permet d'introduire, dans ledit guide d'ondes (24) à fente, des signaux de haute fréquence dont elle concrétise notamment l'introduction dans la direction des rails, ainsi qu'en sens inverse de ladite direction des rails.

7. Système de transport selon au moins l'une des revendications précédentes, **caractérisé par le fait que**
des signaux, engendrés par un point d'accès (47), sont délivrés à des séparateurs (46) d'une manière telle que plusieurs tronçons de rails (40, 41, 42, 43, 44, 45), en particulier des guides d'ondes (24) à fentes des parties de rails profilées (23), puissent être alimentés à partir dudit point d'accès (47),
sachant notamment qu'une fraction de signal respectivement séparée est introduite dans le guide d'ondes (24) à fente, dans la direction des rails et en sens inverse de ladite direction des rails, par une antenne (1, 25) logée dans ledit guide d'ondes (24) à fente de la partie de rail profilée (23).

8. Système de transport selon au moins l'une des revendications précédentes, **caractérisé par le fait que**
l'aiguillage (3) est de réalisation passive, c'est-à-dire, en particulier, qu'un segment d'aiguillage considéré peut être activé par coulissement d'une partie de retenue (27, 34), d'une manière tributaire de l'emplacement pris par coulissement,
sachant notamment que les segments d'aiguillage activables sont verrouillés à demeure sur ladite partie de retenue (27, 34).

9. Système de transport selon au moins l'une des revendications précédentes, **caractérisé par le fait**
**qu'**une zone de roulement, affectée à des roues latérales de guidage (21, 26), est respectivement située sur la partie de rail profilée (23), en particulier dans la région des joues supérieure et inférieure,
et/ou par le fait qu'une zone de roulement affectée à une roue, en particulier à une roue de support (32) et/ou à une roue d'entraînement (31) du véhicule (2, 20), est située dans une région des joues de ladite partie de rail profilée (23).

10. Système de transport selon au moins l'une des revendications précédentes, **caractérisé par le fait**
**qu'**un encodeur de distances, en particulier un code à barres situé sur la partie de rail profilée (23), peut être détecté par un appareil de lecture et, en particulier, par un capteur implanté sur le véhicule (2, 20),
sachant notamment que ledit encodeur de distances est disposé, en particulier collé sur une partie de paroi de ladite partie de rail profilée (23).

11. Système de transport selon au moins l'une des revendications précédentes, **caractérisé par le fait**
**qu'**un moteur électrique (30), dévolu à l'entraînement d'une roue du véhicule (2, 20), est installé sur un module et, notamment, sur le module antérieur.

12. Système de transport selon au moins l'une des revendications précédentes, **caractérisé par le fait que**
la partie de rail profilée (23) est une pièce extrudée, notamment une pièce en aluminium venue d'extrusion.
